# EUROPÄISCHE PATENTSCHRIFT

(11) **EP 2 066 461 B1**
(45) Veröffentlichungstag und Bekanntmachung des Hinweises auf die Patenterteilung: **28.07.2010**
(21) Anmeldenummer: 07788486.4
(22) Anmeldetag: 17.08.2007
(51) Int. Cl.: B07B 7/08, B07B 7/083

(54) **ZENTRIFUGALSICHTER**
CENTRIFUGAL SEPARATOR
SÉPARATEUR À AIR CENTRIFUGE

(30) Priorität: 20.09.2006 DE 102006044833
(43) Veröffentlichungstag der Anmeldung: 10.06.2009
(73) Patentinhaber: Babcock Borsig Service GmbH, 46049 Oberhausen (DE)
(72) Erfinder: PISTORIUS, Thomas, 44625 Herne (DE); STORM, Christian, 47249 Duisburg (DE)
(74) Vertreter: Thielmann, Andreas
(86) Internationale Anmeldenummer: PCT/EP2007/058588
(87) Internationale Veröffentlichungsnummer: WO 2008/034680

(56) Entgegenhaltungen:
- FR-A- 2 597 766
- JP-A- 2000 051 723
- JP-A- 2002 233 825

## Beschreibung

Die Erfindung betrifft einen Zentrifugalsichter mit einem Zuleitungskanal für eine grobe und feine Partikel enthaltende Strömung, einem ersten Ableitungskanal für eine überwiegend grobe Partikel enthaltende Strömung, einem zweiten Ableitungskanal für eine überwiegend feine Partikel enthaltende Strömung und einem Sichterraum mit mindestens einer Sichtereinrichtung, wobei der Sichterraum den Zuleitungskanal mit dem ersten Ableitungskanal und dem zweiten Ableitungskanal verbindet und wobei der Zuleitungskanal, der Sichterraum und die beiden Ableitungskanäle einen Strömungspfad bilden.

Die Erfindung betrifft ferner ein Verfahren zum Sichten einer grobe und feine Partikel enthaltenden Strömung mit einem solchen Zentrifugalsichter.

Zentrifugalsichter sind Vorrichtungen, mit denen grobe Partikel (Grobstaub) von feinen Partikeln (Feinstaub) in einer Strömung, einer sogenannten Zweiphasenströmung, getrennt werden. Die Partikel fallen beispielsweise in einer Mühle zur Steinkohlevermahlung durch Zerkleinerung des Mahlgutes an und werden anschließend von einem Traggasstrom zum Sichter geführt.

Man unterscheidet Zentrifugalsichter statischer, dynamischer oder statisch-dynamischer Bauart. Allen Zentrifugalsichtern ist gemein, dass die mittels des Traggases eintretende Strömung radial von außen nach innen durch den Sichter geführt wird und mit einem Drall versehen ist. Die Trennung zwischen Grob- und Feinstaub erfolgt dabei aufgrund der auf die unterschiedlichen Partikel wirkenden Kräfte, insbesondere Flieh- und Gravitationskräfte.

Der ungenügend aufgemahlene Grobstaub wird abgeschieden und über einen ersten Ableitungskanal, der einen Grießrücklaufkonus aufweisen kann, auf den Mahlteller zurückgeführt. Der ausreichend aufgemahlene Feinstaub wird über einen zweiten Ableitungskanal, der eine oder mehrere Staubleitungen aufweisen kann, abtransportiert, beispielsweise zu einem Brenner eines Feuerraums.

Es sind Mühlen mit Zentrifugalsichtern bekannt, bei denen die mit Mahlstaub behaftete Gasströmung, angereichert mit Sperrgasen und Brüden aus dem Mahlprozess, durch die Anstellung der Düsen am Düsenring der Mühle verdrallt in den äußeren Sichterraum eintritt. Ein Großteil der Strömung steigt bis zum Sichterdeckel auf und prallt dort ab. In Zentrifugalbewegungen wird die Strömung dann dem inneren Sichterraum jenseits einer Jalousie mit festen Lamellen und einem im inneren Sichterraum umlaufenden Lamellenrotor zugeführt.

Dabei dient die Jalousie aus feststehenden Lamellen, die den Strömungspfad teilweise oder vollständig durchqueren, als eine Sichtereinrichtung. Ausführungen ohne Jalousielamellen sind auch bekannt.

Der sich drehende Lamellenrotor stellt eine weitere Sichtereinrichtung dar. Der abgeschiedene Grobstaub rutscht dann zwischen feststehender Jalousie und Rotor über den Grießrücklaufkonus auf den Mahlteller zurück.

Problematisch an dem zuvor beschriebenen Zentrifugalsichter ist, dass die Strömung zwischen Zuleitungskanal und Lamellenrotor noch einen relativ hohen Drall aufweist und dass trotz der beiden Sichtereinrichtungen relativ viel Grobstaub in den Bereich jenseits des Lamellenrotors gelangt. Dies führt dazu, dass der Lamellenrotor relativ hohen Belastungen ausgesetzt wird und der Abscheidegrad bzw. die Trennschärfe reduziert wird. Die Folge ist ein verminderter Wirkungsgrad des bekannten Zentrifugalsichters.

Zur Verbesserung des Wirkungsgrades ist es aus dem Stand der Technik, beispielsweise aus der JP 2000-051723 A, bekannt, im Bereich zwischen den Jalousielamellen und dem Lamellenrotor einen Deflektorring anzuordnen, durch den ein Teil der verdrallten Strömung umgelenkt wird. Durch die Umlenkung und die entstehenden Verwirbelungen soll der Abscheidegrad von Grobstaub und damit die Trennschärfe erhöht werden.

Trotz der Anordnung eines solchen Deflektorringes im Sichterraum werden die herabsinkenden groben Partikel, die weiterhin mit einem Drall beaufschlagt sind, in die Traggasströmung zurückgeführt und belasten den Rotor. Dadurch wird nach wie vor ein relativ hoher Anteil an Feinstaub mitgerissen und zurückgeführt, der den internen Mühlenkreislauf zusätzlich belastet. Der erhöhte Mahlgutumlauf führt ferner zu erhöhten Druckverlusten des Gesamtsystems, was wiederum einen negativen Einfluss auf die Laufruhe einer entsprechenden Mühle und deren Wirkungsgrad hat. Ferner wird durch die hohe Belastung des Rotors Grobstaub durch den zweiten Ableitungskanal ausgetragen.

Ausgehend von dem zuvor beschriebenen Stand der Technik liegt der vorliegenden Erfindung die Aufgabe zugrunde, einen Zentrifugalsichter und ein entsprechendes Sichtungsverfahren bereitzustellen, womit der Wirkungsgrad verbessert wird.

Gemäß einer ersten Lehre der vorliegenden Erfindung ist die zuvor hergeleitete und aufgezeigte Aufgabe dadurch gelöst, dass als eine erste Sichtereinrichtung eine oder mehrere Abscheidetaschen im Sichterraum angeordnet sind, die in den Strömungspfad ragen.

Dadurch, dass die Abscheidetaschen in den Strömungspfad ragen, diesen also zu einem gewissen Teil blockieren, wird der Drall eines Teils der die groben und feinen Partikel enthaltenden Strömung reduziert und dieser Teil der Strömung abgebremst, wobei hauptsächlich grobe Partikel aufgrund der auf sie einwirkenden Gravitationskräfte aus der Strömung herausfallen. Diese können dann in einer Abwärtsbewegung zum Mahlteller geführt werden. Durch die Reduzierung des Dralls wird also zum einen die Trennschärfe erhöht, da eine Sichtung aufgrund der Einwirkung der Gravitationskräfte auf die groben Partikel in der abgebremsten Strömung erfolgt. Zum anderen werden gleichzeitig die auf die Bauteile des Sichters wirkenden Belastungen reduziert.

Ferner wird durch die in den Strömungspfad ragenden Taschen ein Teil der Partikel so umgelenkt, dass diese einen anderen Teil der Strömung durchkreuzen, vorzugsweise quer. Dabei ist der Drall der umgelenkten

Partikel aufgrund der Abscheidetaschen geringer als der Drall der kreuzenden Teilströmung. Es wurde festgestellt, dass aus der umgelenkten, minder verdrallten Teilströmung ein Großteil der noch enthaltenen feinen Partikel von der quer angeströmten zweiten, stärker verdrallten Teilströmung mitgerissen wird, so dass die verbleibenden, sich abwärts bewegenden Partikel überwiegend grobe Partikel sind. Auf diese Weise wird die Trennschärfe und damit der Wirkungsgrad des Zentrifugalsichters weiter erhöht.

Gemäß einer Ausgestaltung des erfindungsgemäßen Zentrifugalsichters sind als eine zweite Sichtereinrichtung mehrere feststehende Lamellen, sogenannte Jalousielamellen, im Sichterraum angeordnet, die in den Strömungspfad ragen. Alternativ oder zusätzlich können als eine dritte Sichtereinrichtung mehrere auf einem Rotor angeordnete Lamellen im Sichterraum angeordnet sein, die in den Strömungspfad ragen. Dabei handelt es sich bei dem Zentrifugalsichter vorzugsweise um einen Drehsichter, auch Lamellensichter, Rotationssichter oder dynamischer Sichter genannt, der insbesondere einen zylindrischen Sichterraum aufweist. Grundsätzlich ist aber auch der Fall denkbar, dass als Sichter ein statischer Zentrifugalsichter, auch Klappensichter genannt, verwendet wird. In letzterem Fall wäre kein drehbarer Rotor vorhanden, sondern eine Vielzahl konzentrisch angeordneter Klappen. Das beste Ergebnis hinsichtlich der Trennschärfe wird jedoch erreicht, wenn als zweite Sichtereinrichtung ein Kranz aus Jalousielamellen in Kombination mit den Abscheidetaschen und als weitere Sichtereinrichtung ein Lamellenrotor vorgesehen ist.

Die Abscheidetaschen, die Jalousielamellen und/oder die Rotorlamellen können ringförmig, insbesondere konzentrisch, im Sichterraum angeordnet sein, was zu einer besonders kompakten Bauweise des Sichters führt.

Die Abscheidetaschen können, um den Drall eines Teils der Strömung zu reduzieren, auf verschiedene Weise ausgebildet sein. Vorzugsweise weisen die Abscheidetaschen jeweils eine Rückwand und mindestens eine Seitenwand auf. Dabei ist die Rückwand relativ zum Verlauf des Strömungspfades insbesondere derart angeordnet, dass beim Durchströmen des Sichterraums der beschriebene Effekt auftritt, wonach eine erste Teilströmung der Strömung umgelenkt wird und eine zweite Teilströmung der Strömung winkelig, insbesondere in einem Winkel von 90 Grad, anströmt. Auch kann die mindestens eine Seitenwand relativ zum Verlauf des Strömungspfades derart angeordnet sein, dass beim Durchströmen des Sichterraums die erste Teilströmung der Strömung nach dem Auftreffen auf die erste Sichtereinrichtung einen geringeren Drall als vor dem Auftreffen auf die erste Sichtereinrichtung hat, wobei dann wie zuvor erwähnt auch der Drall der umgelenkten Teilströmung kleiner als der der kreuzenden Teilströmung ist.

Gemäß einer weiteren Ausgestaltung des erfindungsgemäßen Zentrifugalsichters ist eine einzige Abscheidetasche vorgesehen und die Rückwand bildet ein relativ zur Mittelachse des Sichterraums konzentrisches Leitelement, das in den Strömungspfad ragt. Eine Abscheidetasche stellt das Minimum dar, damit die gewünschte Drallreduzierung eintritt. Vorzugsweise sind aber mehrere Abscheidetaschen vorgesehen und die Rückwände bilden zusammen ein relativ zur Mittelachse des Sichterraums konzentrisches Leitelement, das in den Strömungspfad ragt.

Vorzugsweise hat das Leitelement, das zwischen der zweiten und der dritten Sichtereinrichtung bzw. zwischen den Jalousielamellen und dem Lamellenrotor angeordnet sein kann, in einem Schnitt quer zur Mittelachse des Sichterraums die Form eines Ringes, der insbesondere umfänglich geschlossen ist. Mit dem Begriff Ring ist nicht zwingend eine kreisringförmige Form gemeint, sondern das Leitelement kann in einem Schnitt quer zur Mittelachse des Sichterraums auch eine mehreckige Form haben.

Üblicherweise ist, wie an sich bekannt, ein Sichterdeckel, auch als Sichterdecke bezeichnet, vorgesehen, der den Sichterraum in axialer Richtung mit Ausnahme einer in den zweiten Ableitungskanal mündenden Öffnung verschließt. Das Leitelement ist vorteilhafterweise mit dem Sichterdeckel verbunden. Auf diese Weise ragt das Leitelement, insbesondere bei Verwendung einer verdrallten Strömung, in den Strömungspfad. So wird von vorne herein der Teil der Strömung mit den groben Partikeln abgebremst und umgelenkt, wobei die groben Partikel durch den anderen Teilstrom von eventuell noch vorhandenem Feinstaub getrennt werden.

Vorteilhafterweise ist das Leitelement, welches konzentrisch um die Mittelachse des insbesondere zylindrischen Sichterraums verlaufen kann, mit einem Abschnitt der Lamellen der zweiten Sichtereinrichtung, also der Jalousielamellen, verbunden. Der Abschnitt bildet insbesondere zumindest einen Teil der Seitenwand. Zusammen mit dem Sichterdeckel, der vorzugsweise die Abscheidetaschen in axialer Richtung begrenzt, und mit dem Abschnitt der Jalousielamellen kann das Leitelement dann die Abscheidetaschen bilden.

Hierbei bildet der Sichterdeckel die Oberseite der Abscheidetaschen, das Leitelement die Rückseite und jeweils zwei benachbarte Lamellentaschen eine Seitenwand. Solchermaßen gebildete Abscheidetaschen sind, wie sich herausgestellt hat, in besonderem Maße dazu geeignet, eine Teilströmung umzulenken und abzubremsen. Auch wird gleichzeitig die Verdrallung dieser Teilströmung reduziert. Der interne Kreislauf der Mühle wird entlastet, da nicht mehr so viel Feinstaub zurück in die Mühle gelangt, und gleichzeitig kann die Belastung des Lamellenrotors des Zentrifugalsichters reduziert werden.

Das Leitelement ist vorteilhafterweise winkelig, insbesondere senkrecht, zum Verlauf des Strömungspfades angeordnet. Hierbei ist der Verlauf des Strömungspfades unmittelbar vor Auftreffen der Strömung auf die Abscheidetaschen gemeint. Bei einem Drehsichter verläuft die Strömung an dieser Stelle radial von außen nach innen.

Gemäß einer weiteren Ausgestaltung ist der erfindungsgemäße Zentrifugalsichter an unterschiedliche Strömungsbedingungen, beispielsweise Partikelgrößen, Anteile von Grob- und Feinstaub, Strömungsgeschwindigkeit etc., anpassbar. Dazu kann die Position innerhalb des Sichterraums mindestens einer der Abscheidetaschen veränderbar sein. Auch kann das Volumen mindestens einer der Abscheidetaschen veränderbar sein. Vorzugsweise ist die Rückwand, die Seitenwand und/oder der Sichterdeckel in axialer, radialer und/oder umfänglicher Richtung und/oder im Winkel verstellbar.

Gemäß noch einer weiteren Ausgestaltung des erfindungsgemäßen Zentrifugalsichters durchquert die erste Sichtereinrichtung, insbesondere das Leitelement, den Strömungspfad zu 10 bis 50%, vorzugsweise zu 20 bis 40% und insbesondere zu 30%. Mit anderen Worten, abhängig von den Strömungsbedingungen blockiert bzw. verschließt die erste Sichtereinrichtung oder das Leitelement den Strömungspfad an dieser Stelle und leitet einen entsprechenden Anteil der Gesamtströmung um und bremst diesen ab. Der übrige Teil des Strömungspfades, also mindestens 50%, vorzugsweise mindestens 60% und insbesondere 70%, werden von dem übrigen Teil der Strömung eingenommen, welche den umgeleiteten Teil der Strömung durchkreuzt. Als optimal hat sich bei der Sichtung von Steinkohle, die hier nur beispielhaft genannt wird, ein Durchqueren von etwa 30% des Strömungspfades erwiesen.

Die zweite Sichtereinrichtung, insbesondere die Jalousielamellen, durchquert den Strömungspfad gemäß einer weiteren Ausgestaltung vollständig, also zu 100%. Entsprechendes kann alternativ oder zusätzlich auch für die dritte Sichtereinrichtung, insbesondere die Lamellen des Rotors, vorgesehen sein, die den Strömungspfad ebenfalls vollständig, also zu 100%, durchqueren kann. Mit anderen Worten, die Lamellen verlaufen in diesem Fall quer zur Strömungsrichtung jeweils von einer Seite zur gegenüberliegenden Seite des Strömungspfads. Es sind aber durchaus auch Anwendungen denkbar, bei denen der Strömungspfad von den Lamellen und vom Rotor nicht vollständig, sondern nur teilweise, durchquert wird.

Gemäß wiederum einer weiteren Ausgestaltung des erfindungsgemäßen Zentrifugalsichters verläuft die Drehachse des Rotors koaxial zur Mittelachse des insbesondere zylindrischen Sichterraums. Ebenfalls koaxial zur Mittelachse des Sichterraums und innerhalb des Lamellenrotors verläuft vorzugsweise das Kohlefallrohr oder ein sonstiges Fallrohr für die Zuleitung des zu zerkleinernden Mahlgutes zu einer Mühle.

Der Zentrifugalsichter kann ferner integraler Bestandteil einer Mühle mit einem Mahlwerk sein oder mit der Mühle verbindbar sein. Bei einer solchen Mühle, die insbesondere eine Vertikalmühle oder eine Rohrkugelmühle ist und vorzugsweise zur Vermahlung von Steinkohle, Hartbraunkohle, Kalkstein, Gips und/oder Zementklinker dient, wird mit einfachen Mitteln durch Abscheidetaschen, die ein Kreuzen von zwei Teilströmungen und eine Drallreduzierung einer Teilströmung ermöglichen, eine deutliche Erhöhung der Trennschärfe erreicht und der interne Mühlenkreislauf entlastet.

Gemäß noch einer weiteren Ausgestaltung weist der erste Ableitungskanal einen Grießrücklaufkonus auf, der zu dem Mahlwerk der Mühle führt. Vorteilhafterweise ist der Grießrücklaufkonus ebenfalls konzentrisch um die Mittelachse des Sichterraums oder deren Verlängerung angeordnet. Auf diese Weise wird, insbesondere wenn das Fallrohr innerhalb des Lamellenrotors und innerhalb des Gießrücklaufkonus verläuft, eine kompakte Bauart des Zentrifugalsichters erreicht.

Der zweite Ableitungskanal weist gemäß einer anderen Ausgestaltung der vorliegenden Erfindung mindestens eine Staubleitung auf, die beispielsweise zu einem Brenner eines Feuerraums führt. Es können auch mehrere Staubleitungen vorgesehen sein.

Schließlich wird gemäß einer weiteren Lehre der vorliegenden Erfindung die Aufgabe bei einem Verfahren der eingangs genannten Art unter Verwendung des zuvor beschriebenen Zentrifugalsichters dadurch gelöst, dass eine erste Teilströmung der Strömung, die vor dem Auftreffen auf die erste Sichtereinrichtung vorteilhafterweise mit einem Drall beaufschlagt wird, an Abscheidetaschen einer ersten Sichtereinrichtung umgelenkt wird und eine zweite Teilströmung der Strömung winkelig, insbesondere quer, anströmt. Durch dieses Verfahren wird, wie zuvor ausführlich beschrieben wurde, der Wirkungsgrad eines Zentrifugalsichters durch Erhöhung der Trennschärfe deutlich verbessert. Auch wird der interne Mühlenkreislauf entlastet und werden die auf den Zentrifugalsichter einwirkenden Belastungen reduziert.

Insbesondere wird der Drall durch Zuführen eines verdrallten Traggasstroms erzeugt. Dies kann dadurch erreicht werden, dass die Düsen am Düsenring der Mühle in eine bestimmte Richtung und in einem bestimmten Winkel relativ zur Mittelachse des Düsenrings angestellt werden. Durch die Abscheidetaschen wird vorteilhafterweise auch erreicht, dass die erste Teilströmung der Strömung nach dem Auftreffen auf die erste Sichtereinrichtung einen geringeren Drall als vor dem Auftreffen auf die erste Sichtereinrichtung hat.

Gemäß einer weiteren Ausgestaltung des erfindungsgemäßen Verfahrens wird der Zentrifugalsichter im Überdruck betrieben. Der erfindungsgemäße Zentrifugalsichter kann aber alternativ auch im Unterdruck betrieben werden. Beides ist durch die erfindungsgemäße Ausgestaltung des Zentrifugalsichters möglich und führt gleichermaßen zu einer deutlichen Verbesserung der Trennschärfe beim Sichten einer grobe und feine Partikel enthaltenden Strömung, die insbesondere eine Zweiphasenströmung ist.

Es gibt nun eine Vielzahl von Möglichkeiten, den erfindungsgemäßen Zentrifugalsichter, die erfindungsgemäße Mühle sowie das erfindungsgemäße Verfahren auszugestalten und weiterzubilden.

Dazu wird die Erfindung nachfolgend anhand einer lediglich bevorzugte Ausführungsformen darstellenden Zeichnung näher erläutert. In der Zeichnung zeigen
- Fig. 1: eine Prinzipdarstellung eines - teilweise aufgeschnittenen - Zentrifugalsichters gemäß einem Ausführungsbeispiel der vorliegenden Erfindung,
- Fig. 2: einen Schnitt in Längsrichtung des Zentrifugalsichters aus Fig. 1, und
- Fig. 3: einen Schnitt in Querrichtung des Zentrifugalsichters aus Fig. 1.

Die Prinzipdarstellung in Fig. 1 zeigt einen Zentrifugalsichter in Form eines Drehsichters gemäß einem Ausführungsbeispiel der vorliegenden Erfindung, der einen Zuleitungskanal 1 für eine grobe und feine Partikel enthaltende Zweiphasenströmung S, hier durch Pfeile dargestellt, aufweist. Ferner ist ein erster Ableitungskanal 2 für eine überwiegend grobe Partikel enthaltende Strömung und ein zweiter Ableitungskanal 3 für eine überwiegend feine Partikel enthaltende Strömung vorgesehen.

Die Aufteilung in die grobe Partikel enthaltende Strömung und die feine Partikel enthaltende Strömung erfolgt in einem Sichterraum 4 mit drei separaten Sichtereinrichtungen 5, 7 und 9. Der Sichterraum 4 verbindet den Zuleitungskanal 1 mit dem ersten Ableitungskanal 2 und dem zweiten Ableitungskanal 3. Ferner erkennt man, dass der Sichterraum 4 zylindrisch ausgebildet ist und, sobald die zu sichtende Strömung S von einer Mühle (nicht dargestellt) durch den Zuleitungskanal 1 unter Verdrallung aufgestiegen ist, radial von außen nach innen durchströmt wird. Dabei bilden der Zuleitungskanal 1, der Sichterraum 4 und die beiden Ableitungskanäle 2 und 3 einen Strömungspfad durch den Zentrifugalsichter.

Als eine erste Sichtereinrichtung 5 sind mehrere Abscheidetaschen 6 im Sichterraum 4 angeordnet, die in den Strömungspfad ragen. Bedingt durch die Abscheidetaschen 6 wird eine erste Teilströmung S1 der Strömung S im oberen Teil des Sichterraums 4 nahe des Sichterdeckels 16 umgelenkt, wobei auch der Drall der Teilströmung S1 reduziert wird. Ferner strömt die übrige Teilströmung S2 der Strömung S radial ins Innere des Zentrifugalsichters, wobei sie die umgelenkte Strömung S1 kreuzt. Durch das Reduzieren des Dralls wird die erste Teilströmung so stark abgebremst, dass grobe Partikel aus der Strömung herausfallen und über den Grießrücklaufkonus 18 zum Mahlwerk der Mühle zurück geführt werden. Die herausfallenden groben Partikel der ersten Teilströmung S1 werden dabei von der kreuzenden Teilströmung S2 durchströmt, wobei restlicher Feinstaub mitgerissen wird. Auf diese Weise wird der Anteil an Feinstaub, der mit den groben Partikeln zum Mahlwerk zurückgeführt wird, auf ein Minimum reduziert, was den internen Kreislauf der Mühle entlastet.

Gleichzeitig wird die Teilströmung S2 durch die Jalousielamellen 8 der zweiten Sichtereinrichtung 7 und die Lamellen 11 des Rotors 10 der dritten Sichtereinrichtung 9 geführt. Dabei wird zunächst eine Sichtung der Teilströmung S2 mittels der Jalousielamellen 8 und anschließend eine weitere Sichtung mittels der Lamellen 11 durchgeführt, wobei abgeschiedene grobe Partikel ebenfalls durch den ersten Ableitungskanal 2 und den Grießrücklaufkonus 18 dem Mahlwerk wieder zugeführt werden.

Der verbleibende Teil der Strömung S, der einen ausreichend hohen Anteil an Feinstaub aufweist, wird durch die Öffnung 15 in den zweiten Ableitungskanal 3 und von dort in eine Staubleitung 19 geführt, die im dargestellten Ausführungsbeispiel zu einem Brenner (nicht dargestellt) verläuft.

Die Abscheidetaschen 6 sind bei dem hier beispielhaft dargestellten Ausführungsbeispiel wie folgt ausgebildet und angeordnet.

Zunächst weisen die Abscheidetaschen 6 jeweils eine Rückwand 12 und mindestens eine Seitenwand 13 auf. Nach oben sind die Abscheidetaschen 6 durch die Unterseite des Sichterdeckels 16 begrenzt. Zusammen bilden die Rückwände 12 der Abscheidetaschen 6 ein relativ zur Mittelachse X1 des Sichterraums 4 konzentrisches Leitelement 14, das in den Strömungspfad ragt. Dabei ist das Leitelement 14 bzw. jede Rückwand 12 relativ zum Verlauf des Strömungspfades derart angeordnet, dass beim Durchströmen des Sichterraums 4 eine erste Teilströmung S1 wie zuvor beschrieben so umgelenkt wird, dass sie eine zweite Teilströmung S2 quer anströmt. Gleichzeitig sind die Seitenwände 13, die jeweils von einem Abschnitt 17 der Jalousielamellen 8 der zweiten Sichtereinrichtung 7 gebildet werden, relativ zum Verlauf des Strömungspfades derart angeordnet, dass beim Durchströmen des Sichterraums 4 die erste Teilströmung S1 nach dem Auftreffen auf die Abscheidetaschen 6 einen geringeren Drall als vor dem Auftreffen hat. Nach dem Auftreffen ist der Drall der ersten Teilströmung S1 auch gegenüber dem Drall der zweiten Teilströmung S2 deutlich reduziert.

Das Leitelement 14 sowie die Abscheidetaschen 6 haben in einem Schnitt quer zur Mittelachse X1 des Sichterraums 4 die Form eines umfänglich geschlossenen kreisförmigen Ringes. Dies geht insbesondere auch aus Fig. 3 hervor, die im weiteren noch beschrieben wird.

In Fig. 1 ist ferner dargestellt, dass das Leitelement 14 senkrecht zum Verlauf des Strömungspfades, gemeint ist der Strömungspfad unmittelbar vor Eintritt in die Abscheidetaschen 6, angeordnet ist. Das Leitelement 14 ist mit dem Sichterdeckel 16 verbunden und verläuft vom Sichterdeckel 16 in Richtung des ersten Ableitungskanals 2. Das Leitelement 14 reicht so weit in den Strömungspfad herab, dass es diesen etwa zu 30% durchquert und damit zu 30% verschließt. Das Leitelement 14 ist an einer Position angeordnet, nämlich zwischen den Lamellen 11 des Rotors 10 und den Lamellen 8 der Lamellenjalousie und gleichzeitig über der als Grießrücklaufkonus 18 ausgebildeten Öffnung des ersten Ableitungskanals 2, so dass die aus der ersten Teilströmung S1 mittels der Abscheidetaschen 6 entnommenen groben Partikel in besagten Grießrücklaufkonus 18 fallen können.

Im Gegensatz zum Leitelement 14 durchqueren die Jalousielamellen 8 und die Rotorlamellen 11 den Strömungspfad vollständig, das heißt zu 100%.

Fig. 2 zeigt schließlich eine Schnittansicht des zuvor anhand von Fig. 1 beschriebenen Zentrifugalsichters.

Die Schnittansicht zeigt neben dem Zuleitungskanal 1, dem Sichterraum 4 und den Ableitungskanälen 2 und 3 auch deutlich das zentrale Fallrohr 20, in welchem die Kohle, hier Steinkohle, dem Mahlwerk zugeführt wird. Um dieses Fallrohr 20 sind die übrigen Bauteile konzentrisch angeordnet, was zu einer besonders kompakten Bauweise des Zentrifugalsichters und der Mühle führt.

Fig. 3 zeigt nochmals deutlich die konzentrische Anordnung der einzelnen Bauteile des Drehsichters in einem Schnitt quer zur Sichterlängsachse. In diesem Sichter strömt eine verdrallte Strömung S, die in Axialrichtung in den Sichterraum 4 aufgestiegen ist radial von außen nach innen durch die einzelnen Sichtereinrichtungen 5, 7 und 9. Mit anderen Worten, die Strömung S strömt vom äußeren Teil des Sichterraums 4 teilweise vor und in die Abscheidetaschen 6, wodurch eine erste Teilströmung S1 mit vermindertem Drall erzeugt wird, die axial nach unten abgelenkt wird, wohingegen eine zweite Teilströmung S2 durch die feststehenden Jalousielamellen 8 hindurchgeführt wird und dabei die Teilströmung S1 und insbesondere die Partikel darin kreuzt und darin enthaltenen Feinstaub mitreist. Die beim Passieren bzw. Durchqueren der einzelnen Sichtereinrichtungen abgeschiedenen Partikel werden in einer Strömung S3 durch den Grießrücklaufkonus 18 wieder axial nach unten geführt, um vom Mahlwerk der Mühle weiter zerkleinert zu werden.

Aus der Teilströmung S2 und dem mitgerissenen Feinstaub wird eine Teilströmung S4 gebildet, die in den mit Lamellen 11 versehenen Rotor 10 im inneren Teil des Sichterraums 4 geleitet wird, wobei hier eine weitere Sichtung erfolgt. Der nach den einzelnen Sichtungsschritten verbleibende Feinstaub wird schließlich durch eine Öffnung im Sichterdeckel 16 axial nach oben in den zweiten Ableitungskanal 3 und über eine Staubleitung 19 zu einem Brenner (nicht dargestellt) geführt.

Im Innern des Sichters ist schließlich noch das Fallrohr 20 dargestellt um welches die Sichtereinrichtungen 5, 7 und 9 konzentrisch und kreisringförmig angeordnet sind.

Der in den Figuren 1 bis 3 beispielhaft dargestellte Zentrifugalsichter hat ferner den Vorteil, dass bereits vor dem Durchlaufen der Lamellen 8 und 11 eine Sichtung durchgeführt wird, durch die ein Großteil an groben Partikeln der Strömung entnommen und dem Mahlwerk zurückgeführt wird. Auf diese Weise kann die Trennschärfe deutlich erhöht werden, der interne Mühlenkreislauf entlastet werden und der Wirkungsgrad des Zentrifugalsichters und der Mühle erhöht werden. Auch werden Belastungen, die durch die Partikel enthaltende Strömung auf die Bauteile des Zentrifugalsichters, insbesondere die Lamellen, einwirken, auf ein Minimum reduziert.

## Patentansprüche

1. Zentrifugalsichter mit
- einem Zuleitungskanal (1) für eine grobe und feine Partikel enthaltende Strömung (S),
- einem ersten Ableitungskanal (2) für eine überwiegend grobe Partikel enthaltende Strömung,
- einem zweiten Ableitungskanal (3) für eine überwiegend feine Partikel enthaltende Strömung und
- einem Sichterraum (4) mit mindestens einer Sichtereinrichtung, wobei der Sichterraum (4) den Zuleitungskanal (1) mit dem ersten Ableitungskanal (2) und dem zweiten Ableitungskanal (3) verbindet und wobei der Zuleitungskanal (1), der Sichterraum (4) und die beiden Ableitungskanäle (2,3) einen Strömungspfad bilden,
**dadurch gekennzeichnet, dass** als eine erste Sichtereinrichtung (5) eine oder mehrere Abscheidetaschen (6) im Sichterraum (4) angeordnet sind, die in den Strömungspfad ragen.

2. Zentrifugalsichter nach Anspruch 1, **dadurch gekennzeichnet, dass** als eine zweite Sichtereinrichtung (7) mehrere feststehende Lamellen (8) im Sichterraum (4) angeordnet sind, die in den Strömungspfad ragen.

3. Zentrifugalsichter nach Anspruch 1 oder 2, **dadurch gekennzeichnet, dass** als eine dritte Sichtereinrichtung (9) mehrere auf einem Rotor (10) angeordnete Lamellen (11) im Sichterraum (4) angeordnet sind, die in den Strömungspfad ragen.

4. Zentrifugalsichter nach einem der Ansprüche 1 bis 3, **dadurch gekennzeichnet, dass** die Abscheidetaschen (6), die Lamellen (8) und/oder die Lamellen (11) ringförmig, insbesondere konzentrisch, im Sichterraum (4) angeordnet sind.

5. Zentrifugalsichter nach einem der Ansprüche 1 bis 4, **dadurch gekennzeichnet, dass** die Abscheidetaschen (6) jeweils eine Rückwand (12) und mindestens eine Seitenwand (13) aufweisen.

6. Zentrifugalsichter nach Anspruch 5, **dadurch gekennzeichnet, dass** die Rückwand (12) relativ zum Verlauf des Strömungspfades derart angeordnet ist, dass beim Durchströmen des Sichterraums (4) eine erste Teilströmung (S1) der Strömung (S) umgelenkt wird und eine zweite Teilströmung (S2) der Strömung (S) winkelig anströmt.

7. Zentrifugalsichter nach Anspruch 5 oder 6, **dadurch gekennzeichnet, dass** die mindestens eine Seitenwand (13) relativ zum Verlauf des Strömungspfades derart angeordnet ist, dass beim Durchströmen des Sichterraums (4) die erste Teilströmung (S1) der Strömung (S) nach dem Auftreffen auf die erste Sichtereinrichtung (5) einen geringeren Drall als vor dem Auftreffen auf die erste Sichtereinrichtung (5) hat.

8. Zentrifugalsichter nach einem der Ansprüche 5 bis 7, **dadurch gekennzeichnet, dass** eine einzige Abscheidetasche (6) vorgesehen ist und die Rückwand (12) ein relativ zur Mittelachse (X1) des Sichterraums (4) konzentrisches Leitelement (14) bildet, das in den Strömungspfad ragt.

9. Zentrifugalsichter nach einem der Ansprüche 5 bis 7, **dadurch gekennzeichnet, dass** mehrere Abscheidetaschen (6) vorgesehen sind und die Rückwände (12) zusammen ein relativ zur Mittelachse (X1) des Sichterraums (4) konzentrisches Leitelement (14) bilden, das in den Strömungspfad ragt.

10. Zentrifugalsichter nach Anspruch 8 oder 9, **dadurch gekennzeichnet, dass** das Leitelement (14) in einem Schnitt quer zur Mittelachse (X1) des Sichterraums (4) die Form eines Ringes hat, der insbesondere umfänglich geschlossen ist.

11. Zentrifugalsichter nach Anspruch 10, **dadurch gekennzeichnet, dass** das Leitelement (14) in einem Schnitt quer zur Mittelachse (X1) des Sichterraums (4) eine mehreckige Form hat.

12. Zentrifugalsichter nach einem der Ansprüche 8 bis 11, **dadurch gekennzeichnet, dass** das Leitelement (14) zwischen der zweiten Sichtereinrichtung (7) und der dritten Sichtereinrichtung (9) angeordnet ist.

13. Zentrifugalsichter nach einem der Ansprüche 1 bis 12, **dadurch gekennzeichnet, dass** ein den Sichterraum (4) in axialer Richtung mit Ausnahme einer in den zweiten Ableitungskanal (3) mündenden Öffnung (15) verschließender Sichterdeckel (16) vorgesehen ist.

14. Zentrifugalsichter nach Anspruch 13, **dadurch gekennzeichnet, dass** das Leitelement (14) mit dem Sichterdeckel (16) verbunden ist.

15. Zentrifugalsichter nach einem der Ansprüche 8 bis 14, **dadurch gekennzeichnet, dass** das Leitelement (14) mit einem Abschnitt (17) der Lamellen (8) der zweiten Sichtereinrichtung (7) verbunden ist.

16. Zentrifugalsichter nach Anspruch 15, **dadurch gekennzeichnet, dass** der Abschnitt (17) zumindest einen Teil der Seitenwand (13) bildet.

17. Zentrifugalsichter nach einem der Ansprüche 13 bis 16, **dadurch gekennzeichnet, dass** der Sichterdeckel, (16) die Abscheidetaschen (6) in axialer Richtung begrenzt.

18. Zentrifugalsichter nach einem der Ansprüche 1 bis 17, **dadurch gekennzeichnet, dass** die Position innerhalb des Sichterraums (4) mindestens einer der Abscheidetaschen (6) veränderbar ist.

19. Zentrifugalsichter nach einem der Ansprüche 1 bis 18, **dadurch gekennzeichnet, dass** das Volumen mindestens einer der Abscheidetaschen (6) veränderbar ist.

20. Zentrifugalsichter nach einem der Ansprüche 5 bis 19, **dadurch gekennzeichnet, dass** die Rückwand (12), die Seitenwand (13) und/oder der Sichterdeckel (16) in axialer, radialer und/oder umfänglicher Richtung und/oder im Winkel verstellbar ist.

21. Zentrifugalsichter nach einem der Ansprüche 8 bis 20, **dadurch gekennzeichnet, dass** das Leitelement (14) winkelig, insbesondere senkrecht, zum Verlauf des Strömungspfades angeordnet ist.

22. Zentrifugalsichter nach einem der Ansprüche 1 bis 21, **dadurch gekennzeichnet, dass** die erste Sichtereinrichtung (5), insbesondere das Leitelement (14), den Strömungspfad zu 10 bis 50%, vorzugsweise zu 20 bis 40% und insbesondere zu 30%, durchquert.

23. Zentrifugalsichter nach einem der Ansprüche 2 bis 22, **dadurch gekennzeichnet, dass** die zweite Sichtereinrichtung (7), insbesondere die Lamellen (8), den Strömungspfad vollständig durchquert.

24. Zentrifugalsichter nach einem der Ansprüche 3 bis 23, **dadurch gekennzeichnet, dass** die dritte Sichtereinrichtung (9), insbesondere die Lamellen (11), den Strömungspfad vollständig durchquert.

25. Zentrifugalsichter nach einem der Ansprüche 3 bis 13, **dadurch gekennzeichnet, dass** die Drehachse (X2) des Rotors (10) koaxial zur Mittelachse (X1) des Sichterraums (4) verläuft.

26. Zentrifugalsichter nach einem der Ansprüche 1 bis 25, **dadurch gekennzeichnet, dass** der Zentrifugalsichter ein Drehsichter ist.

27. Zentrifugalsichter nach einem der Ansprüche 1 bis 26, **dadurch gekennzeichnet, dass** der Zentrifugalsichter integraler Bestandteil einer Mühle mit einem Mahlwerk ist oder mit der Mühle verbindbar ist.

28. Zentrifugalsichter nach Anspruch 27, **dadurch gekennzeichnet, dass** die Mühle eine Vertikalmühle oder eine Rohrkugelmühle ist.

29. Zentrifugalsichter nach Anspruch 27 oder 28, **dadurch gekennzeichnet, dass** die Mühle eine Mühle zur Vermahlung von Steinkohle, Hartbraunkohle, Kalkstein, Gips und/oder Zementklinker ist.

30. Zentrifugalsichter nach einem der Ansprüche 27 bis 29, **dadurch gekennzeichnet, dass** der erste Ableitungskanal (2) einen Grießrücklaufkonus (18) aufweist, der zum Mahlwerk der Mühle führt.

31. Zentrifugalsichter nach einem der Ansprüche 1 bis 30, **dadurch gekennzeichnet, dass** der zweite Ableitungskanal (3) mindestens eine Staubleitung (19) aufweist, die beispielsweise zu einem Brenner eines Feuerraums führt.

32. Verfahren zum Sichten einer grobe und feine Partikel enthaltenden Strömung (S) unter Verwendung eines Zentrifugalsichters nach einem der Ansprüche 1 bis 31, **dadurch gekennzeichnet, dass** eine erste Teilströmung (S1) der Strömung (S) an Abscheidetaschen (6) einer ersten Sichtereinrichtung (5) umgelenkt wird und eine zweite Teilströmung (S2) der Strömung (S) winkelig anströmt.

33. Verfahren nach Anspruch 32, **dadurch gekennzeichnet, dass** die grobe und feine Partikel enthaltende Strömung (S) eine Zweiphasenströmung ist.

34. Verfahren nach Anspruch 32 oder 33, **dadurch gekennzeichnet, dass** die Strömung (S) vor dem Auftreffen auf die erste Sichtereinrichtung (5) mit einem Drall beaufschlagt wird.

35. Verfahren nach Anspruch 34, **dadurch gekennzeichnet, dass** die erste Teilströmung (S1) der Strömung (S) nach dem Auftreffen auf die erste Sichtereinrichtung (5) einen geringeren Drall als vor dem Auftreffen auf die erste Sichtereinrichtung (5) hat.

36. Verfahren nach einem der Ansprüche 32 bis 35, **dadurch gekennzeichnet, dass** der Zentrifugalsichter im Überdruck oder im Unterdruck betrieben wird.

## Claims

1. Centrifugal separator with
- an inlet channel (1) for a flow (S) containing coarse and fine particles,
- a first outlet channel (2) for a flow containing predominantly coarse particles,
- a second outlet channel (3) for a flow containing predominantly fine particles, and
- a separator chamber (4) with at least one separator device, wherein the separator chamber (4) connects the inlet channel (1) to the first outlet channel (2) and to the second outlet channel (3), and wherein the inlet channel (1), the separator chamber (4), and the two outlet channels (2, 3) form a flow path,
**characterised in that**, as a first separator device (5), one or more separator pockets (6) are arranged in the separator chamber (4), which project into the flow path.

2. Centrifugal separator according to Claim 1, **characterised in that**, as a second separator device (7), a plurality of fixed fins or plates (8) are arranged in the separator chamber (4), which project into the flow path.

3. Centrifugal separator according to Claim 1 or 2, **characterised in that**, as a third separator device (9), a plurality of fins or plates (11) are arranged on a rotor (10) in the separator chamber (4), which project into the flow path.

4. Centrifugal separator according to any one of Claims 1 to 3, **characterised in that** the separator pockets (6), the fins or plates (8), and/or the fins or plates (11) are arranged in ring fashion, in particular concentrically, in the separator chamber (4).

5. Centrifugal separator according to any one of Claims 1 to 4, **characterised in that** the separator pockets (6) in each case have a rear wall (12) and at least one side wall (13).

6. Centrifugal separator according to Claim 5, **characterised in that** the rear wall (12) is arranged relative to the course of the flow path in such a way that, when the flow passes through the separator chamber (4), a first part flow (S1) of the flow (S) is deflected and flows at an angle towards a second part flow (S2) of the flow (S).

7. Centrifugal separator according to Claim 5 or 6, **characterised in that** the at least one side wall (13) is arranged relative to the run of the flow path in such a way that, when the flow passes through the separator chamber (4), the first part flow (S1) of the flow (S), after impinging on the first separator device (5), has a lesser twist than before impinging on the first separator device (5).

8. Centrifugal separator according to any one of Claims 5 to 7, **characterised in that** one single separator pocket (6) is provided and the rear wall (12) forms a concentric guiding element (14) relative to the mid-axis (X1) of the separator chamber (4), which projects into the flow path.

9. Centrifugal separator according to any one of Claims 5 to 7, **characterised in that** a plurality of separator pockets (6) are provided and the rear walls (12) together form a guiding element (14) concentric relative to the mid-axis (X1) of the separator chamber (4), which projects into the flow path.

10. Centrifugal separator according to Claim 8 or 9, **characterised in that** the guiding element (14) has, in a section transverse to the mid-axis (X1) of the separator chamber (4), the shape of a ring, which in particular is enclosed on its circumference.

11. Centrifugal separator according to Claim 10, **characterised in that** the guiding element (14) has, in a section transverse to the mid-axis (X1) of the separator chamber (4), a rectangular shape.

12. Centrifugal separator according to any one of Claims 8 to 11, **characterised in that** the guiding element (14) is arranged between the second separator device (7) and the third separator device (9).

13. Centrifugal separator according to any one of Claims 1 to 12, **characterised in that** a separator cover (16) is provided closing the separator chamber (4) in the axial direction with the exception of an aperture (15) opening into the second outlet channel (3).

14. Centrifugal separator according to Claim 13, **characterised in that** the guiding element (14) is connected to the separator cover (16).

15. Centrifugal separator according to any one of Claims 8 to 14, **characterised in that** the guiding element (14) is connected to a section (17) of the fins or plates (8) of the second separator device (7).

16. Centrifugal separator according to Claim 15, **characterised in that** the section (17) forms at least a part of the side wall (13).

17. Centrifugal separator according to any one of Claims 13 to 16, **characterised in that** the separator cover (16) delimits the separator pockets (6) in the axial direction.

18. Centrifugal separator according to any one of Claims 1 to 17, **characterised in that** the position inside the separator chamber (4) of at least one of the separator pockets (6) can be changed.

19. Centrifugal separator according to any one of Claims 1 to 18, **characterised in that** the volume of at least one of the separator pockets (6) can be changed.

20. Centrifugal separator according to any one of Claims 5 to 19, **characterised in that** the rear wall (12), the side wall (13), and/or the separator cover (16) can be adjusted in the axial, radial and/or circumferential direction and/or in the angle.

21. Centrifugal separator according to any one of Claims 8 to 20, **characterised in that** the guiding element (14) is arranged at an angle, in particular perpendicular, to the course of the flow path.

22. Centrifugal separator according to any one of Claims 1 to 21, **characterised in that** the first separator device (5), in particular the guiding element (14), traverses the flow path by 10 to 50%, preferably 20 to 40% and in particular by 30%.

23. Centrifugal separator according to any one of Claims 2 to 22, **characterised in that** the second separator device (7), in particular the fins or plates (8), traverse the flow path entirely.

24. Centrifugal separator according to any one of Claims 3 to 23, **characterised in that** the third separator device (9), in particular the fins or plates (11), traverse the flow path entirely.

25. Centrifugal separator according to any one of Claims 3 to 13, **characterised in that** the axis of rotation (X2) of the rotor (10) runs coaxially to the mid-axis (X1) of the separator chamber (4).

26. Centrifugal separator according to any one of Claims 1 to 25, **characterised in that** the centrifugal separator is a rotary separator.

27. Centrifugal separator according to any one of Claims 1 to 26, **characterised in that** the centrifugal separator is an integral constituent part of a mill with a grinding mechanism or can be connected to the mill.

28. Centrifugal separator according to Claim 27, **characterised in that** the mill is a vertical mill or a tubular ball mill.

29. Centrifugal separator according to Claim 27 or 28, **characterised in that** the mill is a mill for the comminution of stone coal, hard brown coal, limestone, gypsum and/or cement clinker.

30. Centrifugal separator according to any one of Claims 27 to 29, **characterised in that** the first outlet channel (2) has a coarse substance backflow cone element (18), which leads to the grinding mechanism of the mill.

31. Centrifugal separator according to any one of Claims 1 to 30, **characterised in that** the second outlet channel (3) has at least one dust line (19), which leads, for example, to a burner of a combustion chamber.

32. Method for the separation of a flow (S) containing coarse and fine particles, making use of a centrifugal separator according to any one of Claims 1 to 31, **characterised in that** a first part flow (S1) of the flow (S) is deflected at separator pockets (6) of a first separator device (5) and flows at an angle towards a second part flow (S2) of the flow (S).

33. Method according to Claim 32, **characterised in that** the flow (S) containing the coarse and fine particles is a two-phase flow.

34. Method according to Claim 32 or 33, **characterised in that** the flow (S) is subjected to a twist before impinging on the first separator device (5).

35. Method according to Claim 34, **characterised in that** the first part flow (S1) of the flow (S), after impinging on the first separator device (5), has a lesser twist than before impinging on the first separator device (5).

36. Method according to any one of Claims 32 to 35, **characterised in that** the centrifugal separator is operated in over-pressure or under-pressure.

## Revendications

1. Séparateur centrifuge avec
- un canal d'amenée (1) pour un flux (S) contenant des particules fines et grossières,
- un premier canal d'écoulement (2) pour un flux contenant principalement des particules grossières,
- un second canal d'écoulement (3) pour un flux contenant principalement des particules fines et
- une chambre de séparateur (4) avec au moins un dispositif séparateur, la chambre de séparateur (4) reliant le canal d'amenée (1) au premier canal d'écoulement (2) et au second canal d'écoulement (3), et le canal d'amenée (1), la chambre de séparateur (4) et les deux canaux d'écoulement (2, 3) formant un chemin d'écoulement,
**caractérisé en ce qu'**en tant que première dispositif de séparateur (5) une ou plusieurs poches de séparation (6) sont disposées dans la chambre de séparateur (4) lesquelles s'engagent dans le chemin d'écoulement.

2. Séparateur centrifuge selon la revendication 1, **caractérisé en ce qu'**en tant que second dispositif séparateur (7), plusieurs lamelles fixes (8) sont disposées dans la chambre de séparateur (4) et s'engagent dans le chemin d'écoulement.

3. Séparateur centrifuge selon la revendication 1 ou 2, **caractérisé en ce qu'**en tant que troisième dispositif de séparateur (9), plusieurs lamelles (11) disposées sur un rotor (10) sont disposées dans la chambre de séparateur (4) et s'engagent dans le chemin d'écoulement.

4. Séparateur centrifuge selon l'une des revendications 1 à 3, **caractérisé en ce que** les poches de séparation (6), les lamelles (8) et/ou les lamelles (11) sont disposées de manière annulaire, en particulier de manière concentrique, dans la chambre de séparateur (4).

5. Séparateur centrifuge selon l'une des revendications 1 à 4, **caractérisé en ce que** les poches de séparation (6) présentent respectivement une paroi arrière (12) et au moins une paroi latérale (13).

6. Séparateur centrifuge selon la revendication 5, **caractérisé en ce que** la paroi arrière (12) est disposée par rapport au chemin d'écoulement de sorte que lors de la traversée de la chambre de séparateur (4) un premier flux partiel (S1) du flux (S) est dévié et s'écoule angulairement vers un second flux partiel (S2) du flux (S).

7. Séparateur centrifuge selon la revendication 5 ou 6, **caractérisé en ce qu'**au moins une paroi latérale (13) est disposée par rapport au chemin d'écoulement de sorte que lors de la traversée de la chambre de séparateur (4) le premier flux partiel (S1) du flux (S) présente après l'impact sur le premier dispositif de séparateur (5) une torsion plus faible qu'avant l'impact sur le premier dispositif de séparateur (5).

8. Séparateur centrifuge selon l'une des revendications 5 à 7, **caractérisé en ce qu'**une seule poche de séparation (6) est prévue et la paroi arrière (12) forme un élément de guidage concentrique (14) par rapport à l'axe médian (X1) de la chambre de séparateur (4), qui s'engage dans le chemin d'écoulement.

9. Séparateur centrifuge selon l'une des revendications 5 à 7, **caractérisé en ce que** plusieurs poches de séparation (6) sont prévues et **en ce que** les parois arrière (12) forment ensemble un élément de guidage concentrique (14) par rapport à l'axe médian (X1) de la chambre de séparateur (4), qui s'engage dans le chemin d'écoulement.

10. Séparateur centrifuge selon la revendication 8 ou 9, **caractérisé en ce que** l'élément de guidage (14) présente la forme d'un anneau dans une coupe transversalement à l'axe médian (X1) de la chambre de séparateur (4), anneau qui est fermé en particulier sur la périphérie.

11. Séparateur centrifuge selon la revendication 10, **caractérisé en ce que** l'élément de guidage (14) a une forme polygonale dans une coupe transversalement à l'axe médian (X1) de la chambre de séparateur (4).

12. Séparateur centrifuge selon l'une des revendications 8 à 11, **caractérisé en ce que** l'élément de guidage (14) est disposé entre le second dispositif de séparateur (7) et le troisième dispositif de séparateur (9).

13. Séparateur centrifuge selon l'une des revendications 1 à 12, **caractérisé en ce qu'**il est prévu un couvercle de séparateur (16) fermant la chambre de séparateur (4) dans la direction axiale à l'exception d'une ouverture (15) débouchant dans le second canal d'écoulement (3).

14. Séparateur centrifuge selon la revendication 13, **caractérisé en ce que** l'élément de guidage (14) est relié au couvercle de séparateur (16).

15. Séparateur centrifuge selon l'une des revendications 8 à 14, **caractérisé en ce que** l'élément de guidage (14) est relié à une section (17) des lamelles (8) du second dispositif séparateur (7).

16. Séparateur centrifuge selon la revendication 15, **caractérisé en ce que** la section (17) forme au moins une partie de la paroi latérale (13).

17. Séparateur centrifuge selon l'une des revendications 13 à 16, **caractérisé en ce que** le couvercle de séparateur (16) limite les poches de séparation (6) dans la direction axiale.

18. Séparateur centrifuge selon l'une des revendications 1 à 17, **caractérisé en ce que** la position est modifiable à l'intérieur de la chambre de séparateur (4) d'au moins une des poches de séparation (6).

19. Séparateur centrifuge selon l'une des revendications 1 à 18, **caractérisé en ce que** le volume d'au moins une des poches de séparation (6) est modifiable.

20. Séparateur centrifuge selon l'une des revendications 5 à 19, **caractérisé en ce que** la paroi arrière (12), la paroi latérale (13) et/ou le couvercle de séparateur (16) est réglable angulairement et/ou dans la direction axiale, radiale et/ou périphérique.

21. Séparateur centrifuge selon l'une des revendications 8 à 20, **caractérisé en ce que** l'élément de guidage (14) est disposé angulairement, en particulier perpendiculairement, par rapport au cours du chemin d'écoulement.

22. Séparateur centrifuge selon l'une des revendications 1 à 21, **caractérisé en ce que** le premier dispositif de séparateur (5), en particulier l'élément de guidage (14), traverse le chemin d'écoulement de 10 à 50 %, de préférence de 20 à 40 % et en particulier à 30 %.

23. Séparateur centrifuge selon l'une des revendications 2 à 22, **caractérisé en ce que** le second dispositif de séparateur (7), en particulier les lamelles (8), traverse complètement le chemin d'écoulement.

24. Séparateur centrifuge selon l'une des revendications 3 à 23, **caractérisé en ce que** le troisième dispositif de séparateur (9), en particulier les lamelles (8), traverse complètement le chemin d'écoulement.

25. Séparateur centrifuge selon l'une des revendications 3 à 13, **caractérisé en ce que** l'axe de rotation (X2) du rotor (10) s'étend coaxialement à l'axe médian (X1) de la chambre de séparateur (4).

26. Séparateur centrifuge selon l'une des revendications 1 à 25, **caractérisé en ce que** le séparateur centrifuge est un séparateur rotatif.

27. Séparateur centrifuge selon l'une des revendications 1 à 26, **caractérisé en ce que** le séparateur centrifuge fait partie intégrante d'un broyeur avec un système de broyage ou est relié au broyeur.

28. Séparateur centrifuge selon la revendication 27, **caractérisé en ce que** le broyeur est un broyeur vertical ou un broyeur sphérique tubulaire.

29. Séparateur centrifuge selon la revendication 27 ou 28, **caractérisé en ce que** le broyeur est un broyeur pour broyer la houille, le charbon dur, le calcaire, le plâtre et/ou les clinkers de ciment.

30. Séparateur centrifuge selon l'une des revendications 27 à 29, **caractérisé en ce que** le premier canal d'écoulement (2) présente un cône de retour de déclassés supérieurs (18) qui mène au système de broyage du broyeur.

31. Séparateur centrifuge selon l'une des revendications 1 à 30, **caractérisé en ce que** le second canal d'écoulement (3) présente au moins une conduite de poussière (19) qui mène par exemple à un brûleur d'une chambre de chauffe.

32. Procédé pour la séparation d'un flux (S) contenant des particules grossières et fines en utilisant un séparateur centrifuge selon l'une des revendications 1 à 31, **caractérisé en ce qu'**un premier flux partiel (S1) du flux (S) est dévié sur les poches de séparation (6) d'un premier dispositif de séparateur (5) et s'écoule angulairement vers un second flux partiel (S2).

33. Procédé selon la revendication 32, **caractérisé en ce que** le flux (S) contenant les particules fines et grossières est un flux biphasé.

34. Procédé selon la revendication 32 ou 33, **caractérisé en ce que** le flux (S) subit une torsion avant l'impact sur le premier dispositif de séparateur (5).

35. Procédé selon la revendication 34, **caractérisé en ce que** le premier flux partiel (S1) du flux (S) présente une plus petite torsion après l'impact sur le premier dispositif de séparateur (5) qu'avant l'impact sur le premier dispositif de séparateur (5).

36. Procédé selon l'une des revendications 32 à 35 **caractérisé en ce que** le séparateur centrifuge est actionné en surpression ou en dépression.
